# FASCICULE DE BREVET EUROPEEN

(11) **EP 0 211 717 B1**
(45) Date de publication et mention de la délivrance du brevet: **08.03.1989**
(21) Numéro de dépôt: 86401461.8
(22) Date de dépôt: 01.07.1986
(51) Int. Cl.: A44B 11/25

(54) **Boucle perfectionnée, notamment pour ceinture de sécurité**
Schloss, insbesondere für Sicherheitsgurte
Buckle, especially for a safety belt

(30) Priorité: 17.07.1985 FR 8510965
(43) Date de publication de la demande: 25.02.1987
(73) Titulaire: ECIA - EQUIPEMENTS ET COMPOSANTS POUR L'INDUSTRIE AUTOMOBILE, F-25400 Audincourt (FR)
(72) Inventeur: Escaravage, Gérard, F-25700 Valentigney (FR)
(74) Mandataire: Bressand, Georges

(56) Documents cités:
- WO-A-81/03603
- DE-A- 2 025 396
- DE-A- 2 365 250
- FR-A- 2 321 306
- FR-A- 2 379 995
- FR-A- 2 509 147
- US-A- 3 378 895
- US-A- 4 232 433
- US-A- 4 400 857

## Description

La présente invention est relative aux dispositifs destinés à retenir sur son siège un passager d'un véhicule automobile en cas de décélération brusque de celui-ci, par exemple lors d'un freinage d'urgence ou d'une collision.

Plus particulièrement, l'invention concerne une boucle qui, dans un dispositif du genre indiqué, est destinée à fixer de façon amovible un brin d'une sangle de sécurité à un point fixe de la carrosserie du véhicule, par l'intermédiaire par exemple d'une languette formant pène de verrou.

On connaît dans l'état de la technique des boucles comportant un boîtier dans lequel est placé un support en forme d'étrier qui est destiné à être fixé à un moyen de retenue fixe par rapport à la carrosserie du véhicule et qui définit entre ses ailes, un couloir de guidage pour le pène débouchant à une extrémité de cet étrier. Ces boucles comportent en outre un organe de verrouillage monté oscillant dans l'étrier autour d'un axe qui est perpendiculaire aux ailes de cet étrier ainsi qu'un organe d'arrêt monté coulissant dans ces ailes et effaçable au moyen d'un bouton de commande, à l'encontre de l'action d'un dispositif élastique de rappel.

Dans ce type de boucles, le pène est retenu dans la boucle par une partie en saillie de l'organe de verrouillage qui vient empêcher le retrait du pène du couloir de verrouillage, par exemple en s'introduisant dans une ouverture ménagée dans le pène. Lors d'une forte traction sur la sangle, tendant à retirer le pène de la boucle cette partie en saillie vient coopérer avec un bord d'arrêt ménagé dans le fond de l'étrier support, éventuellement par déformation élastique de l'axe d'oscillation de l'organe de verrouillage dans l'étrier, ce qui permet d'obtenir une grande efficacité de la boucle et une force de retenue considérable du pène.

On connaît également d'après le document FR-2 482 430 une boucle pour ceinture de sécurité comprenant un support destiné à être fixé à un moyen de retenue et définissant un passage rectiligne dans lequel le pène peut être introduit et qui définit un point de coulissement pour celui-ci. L'organe de verrouillage du pêne est articulé sur le support autour d'un axe qui s'étend parallèlement au plan du passage. Cet organe de verrouillage peut présenter une première surface de butée retenant le pène et s'étendant perpendiculairement au plan du passage, en étant transversal par rapport à celui-ci, en position verrouillée de la boucle tandis que l'organe de verrouillage peut présenter également au moins une seconde surface de butée qui est destinée, dans la position verrouillée de la boucle, à venir en contact avec un organe d'arrêt monté mobile en translation sur le support dans une direction perpendiculaire à l'axe d'articulation de l'organe de verrouillage. Le déplacement de cet organe d'arrêt libère l'organe de verrouillage et donc le pène lors de l'ouverture de la boucle qui est commandée par un bouton de manoeuvre monté sur le support de manière à pouvoir se déplacer dans la même direction que l'organe d'arrêt.

Des ressorts de rappel sont prévus pour agir sur l'organe de verrouillage, l'organe d'arrêt et le bouton de manoeuvre. L'organe d'arrêt est formé par un corps monobloc présentant des organes de guidage et de maintien des ressorts s'étendant de part et d'autre de ce corps dans des sens opposés perpendiculairement à l'axe d'articulation de l'organe de verrouillage.

La construction de tels dispositifs présente un certain nombre d'inconvénients notamment au niveau du respect de tolérances assez serrées au cours de la fabrication, ce qui augmente les prix de revient de tels dispositifs. Par ailleurs, dans la technique automobile moderne, on souhaite réduire autant que possible le poids et l'encombrement des équipements et ce à tous les niveaux et en particulier dans le domaine des équipements de sécurité sans, bien entendu, pour autant sacrifier l'efficacité de ces équipements.

Le but de l'invention est donc de fournir une boucle de ceinture de sécurité dont la construction soit simple et la montage aisé, en réduisant la nombre des organes entrant dans la constitution d'une telle boucle.

Un autre but de l'invention est de fournir une boucle de ceinture de sécurité qui soit plus petite et plus légère que les boucles de la technique antérieure et dont la fabrication puisse être entreprise sans le respect de tolérances serrées.

A cet effet, l'invention a pour objet une boucle, notamment de ceinture de sécurité pour véhicule automobile, destinée à fixer de façon amovible un brin de celle-ci à un point fixe de la carrosserie du véhicule comprenant un ensemble de gâche et un pène solidaire du brin à fixer, l'ensemble de gâche comportant, logés dans un boîtier, un corps destiné à être fixé à un moyen de retenue solidaire du véhicule et qui délimite un passage et un plan de coulissement pour ledit pène, un organe de verrouillage du pène comportant une partie active qui s'engage dans un évidement du pène, en position de verrouillage de celui-ci et articulé sur le corps de façon à pouvoir basculer autour d'un axe à peu près parallèle au plan de coulissement et perpendiculaire à la direction de déplacement du pène, entre une position de verrouillage et une position de déverrouillage dudit pène, un coulisseau monté dans ledit corps de façon à pouvoir se déplacer suivant la direction de déplacement du pène et qui coopère d'une part avec une face frontale du pène et d'autre part avec des moyens élastiques d'éjection du pène, des moyens sollicitant l'organe de verrouillage vers sa position de verrouillage du pène et des moyens de commande de déverrouillage pour déplacer l'organe de verrouillage vers sa position de déverrouillage du pène, caractérisée en ce que les moyens d'éjection du pène et les moyens sollicitant l'organe de verrouillage vers sa position de verrouillage du pène, sont constitués par un ressort interposé entre le coulisseau et l'organe de verrouillage.

L'invention sera mieux comprise à l'aide de la description qui va suivre, donnée uniquement à titre d'exemple et faite en se référant aux dessins annexés sur lesquels:
- les Fig. 1 à 4 illustrent le fonctionnement d'une boucle de ceinture de sécurité selon l'invention;
- la Fig. 5 représente un mode de réalisation d'un organe de verrouillage entrant dans la constitution d'une boucle de ceinture de sécurité selon l'invention;
- la Fig. 6 représente un mode de réalisation d'un corps entrant dans la constitution d'une boucle de ceinture de sécurité selon l'invention; et
- la Fig. 7 représente un mode de réalisation d'un coulisseau entrant dans la constitution d'une boucle de ceinture de sécurité selon l'invention.

Ainsi qu'il est représenté sur la Fig. 1 une boucle de ceinture de sécurité selon l'invention comporte un ensemble de gâche disposé dans un boîtier 1 constitué de manière connue en soi, d'un élément supérieur 2 et d'un élément inférieur 3. A l'intérieur de ce boîtier 1 est disposé un corps 4 de section générale en forme de U. Un organe de verrouillage 5 constitué par une lame métallique et qui sera décrit plus en détail par la suite, est logé à l'intérieur de ce corps 4. D'autre part, un organe de commande de déverrouillage 6 présentant une surface d'appui 7 est monté, articulé autour d'un axe 8 solidaire de l'élément supérieur du boîtier 1.

Ainsi qu'on peut le constater, le boîtier 1 et plus particulièrement l'élément supérieur 2 de celui-ci comporte une lumière 9 dans laquelle fait saillie l'organe de commande de déverrouillage 6 de façon que l'utilisateur de la boucle de ceinture de sécurité ait accès à cet organe.

Le boîtier 1 comporte également une première ouverture 10 dont les parois sont inclinées, débouchant à l'intérieur de celui-ci.

Comme nous le verrons par la suite, cette ouverture 10 et le corps 4 définissent un passage et un plan de coulissement pour par exemple une languette formant pène de verrou, solidaire d'un brin à fixer de la ceinture de sécurité.

Le boîtier 1 comporte également une seconde ouverture 11 ménagée dans l'extrémité du boîtier 1 opposée à l'extrémité dans laquelle est pratiquée l'ouverture 10. Cette ouverture 11 est ménagée en regard d'une extrémité du corps 4. Dans le mode de réalisation représenté, cette ouverture 11 est destinée à permettre le passage d'un moyen de retenue (non représenté) dont une extrémité est fixée sur le vehicule et dont l'autre extrémité est fixée sur le corps 4, de façon à rendre solidaire le corps, du véhicule.

Selon un autre mode de réalisation, ladite extrémité du corps 4 peut faire saillie au dehors du boîtier 1, à travers ladite ouverture 11 de façon à permettre la fixation de la boucle, lorsqu'elle est assemblée, sur différents dispositifs de liaison à la carrosserie. Ceci permet d'obtenir une plus grande polyvalence de la boucle.

La boucle comporte également un coulisseau 12 monté déplaçable, comme on le verra par la suite, à coulissement, entre une position avant et une position arrière, dans ledit corps 4, suivant la direction de déplacement du pène. Ce coulisseau comporte un téton de centrage 13 pour une extrémité d'un ressort 14 dont l'autre extrémité est centrée sur un téton 15 formé dans une extrémité de l'organe de verrouillage 5 repliée en forme de U. Comme on peut le voir, ce téton est formé dans la branche supérieure du U constituant cette extrémité de l'organe de verrouillage 5, cette branche se prolongeant au-dessous de la surface d'appui 7 de l'organe de commande de déverrouillage 6.

L'organe de verrouillage 5 comporte également deux parties en saillie formant un axe d'articulation 16 et s'étendant de part et d'autre de l'autre branche du U formé à l'une des extrémités de l'organe de verrouillage, ces parties en saillie s'engageant dans des encoches, par exemple trapézoïdales, 17, ménagées dans des ailes, par exemple 18, venant de matière avec le corps 4. Ces parties en saillie forment l'axe d'articulation 16 autour duquel peut osciller l'organe de verrouillage, cet axe d'articulation étant à peu près parallèle au plan de coulissement du pène et perpendiculaire à sa direction de déplacement.

L'organe de verrouillage 5 comporte également une partie active 19 s'étendant dans une lumière 20 du corps 4. Sur cette Fig. 1, la boucle de ceinture de sécurité est représentée en position ouverte, c'est à dire qu'une première surface de portée de l'organe de verrouillage prend appui sur le coulisseau 12. Cette première surface de portée est constituée par ladite partie active de celui-ci, qui vient en appui sur le coulisseau, sous l'effet du ressort 14 qui tend à écarter le coulisseau 12 et la partie de l'organe de verrouillage dans laquelle est ménagé le téton 15. Ce ressort pousse le coulisseau 12 vers l'ouverture 10 du boîtier et fait basculer l'organe de verrouillage 5 autour de l'axe d'articulation 16, de sorte que la partie active de l'organe de verrouillage vient en appui contre le coulisseau en position de déverrouillage de la boucle.

Il est à noter que dans cette position, l'organe de verrouillage 5, le coulisseau 12 et le ressort 14 forment un ensemble qui est monté avec un certain jeu dans le corps 4. Plus particulièrement, ce jeu est délimité par le fond des encoches 17 des ailes 18 du corps 4 dans une certaine direction et par un bord d'arrêt constitué par un rebord de la lumière 20 du corps, disposé en regard de la partie active 19 de l'organe de verrouillage, dans l'autre direction.

Si l'on se reporte maintenant à la Fig. 2, on voit que lorsqu'un pène 21 comportant un évidement 22 est introduit par l'ouverture 10 dans la boucle, la face frontale de celui-ci vient en appui contre une face d'appui 12a du coulisseau 12, au-dessus de laquelle s'étendent des parties en saillie 12b constituant des moyens de guidage du pène lors de son introduction ou de son éjection de la boucle. Le coulisseau se déplace alors dans le corps 4, ce qui entraîne une compression du ressort 14. Ce ressort fait pivoter l'organe de verrouillage 5 autour de l'axe d'articulation 16 pour amener la partie active 19 à s'introduire dans l'évidement 22 du pène 21.

Dans cette position verrouillée, la partie active 19 de l'organe de verrouillage 5 coopère avec un rebord de l'évidement 22 du pène 21 et avec un bord d'arrêt du corps constitué par un rebord de la lumière 20, pour maintenir ledit pène en position verrouillée, lorsqu'on exerce un effort sur le pène qui tend à le faire sortir de la boucle.

Il est à noter que la partie active de l'organe de verrouillage 5 est constituée par une partie repliée sensiblement à 180° de la lame métallique constituant l'organe de verrouillage, cette partie étant reliée par un épaulement 5a au reste de cet organe. Une portion 19ade la lame métallique constituant l'organe de verrouillage disposée entre cette première surface de portée et les parties en saillie constituant l'axe d'articulation, forme une seconde surface de portée qui, comme on le voit sur cette Fig. 2 est en appui contre le coulisseau 12 dans la position verrouillée de la boucle de manière à limiter le basculement de l'organe de verrouillage.

Lors du déverrouillage (Fig. 3) une action D exercée par exemple par l'utilisateur, sur l'organe de commande de déverrouillage 6 amène la surface d'appui 7 de celui-ci à venir en contact avec la branche supérieure du U formé à cette extrémité de l'organe de verrouillage 5. Cette branche s'étendant comme on l'a vu, au-delà du téton de centrage 15 sur lequel est disposée une extrémité du ressort 14, cette action amène l'organe de déverrouillage 5 à basculer autour de l'axe d'articulation 16 de façon que la partie active de celui-ci se dégage de l'ouverture 22 du pène 21.

La partie active de l'organe de verrouillage ayant libéré cette ouverture 22 du pène 21, le coulisseau 12 sous l'action du ressort 14, est ramené vers sa position de déverrouillage (Fig. 4) en éjectant le pène 21.

Le ressort 14 constitue donc à la fois les moyens élastiques d'éjection du pène et les moyens sollicitant l'organe de verrouillage vers sa position de verrouillage.

Ainsi qu'il est représenté sur la Fig. 5, l'organe de verrouillage 5 qui peut être avantageusement en acier, comporte une partie active 19 constituée par une partie repliée sensiblement à 180° du matériau constituant cet organe, cette partie étant reliée au reste de l'organe par l'épaulement 5a. La portion 19a de la lame métallique, disposée entre la partie active et les parties en saillie, définit comme on l'a vu, la seconde surface de portée de l'organe de verrouillage. Les première et seconde surfaces de portée sont donc délimitées par cet épaulement 5a. A son autre extrémité, cet organe de verrouillage présente une partie repliée en forme de U dont la branche supérieure définit, comme on l'a vu, la surface d'appui coopérant avec l'organe de commande de déverrouillage 6. Dans cette branche supérieure est également formé le téton de centrage 15 destiné à recevoir l'extrémité du ressort 14 d'éjection du pène et sollicitant cet organe de verrouillage vers sa position de verrouillage. Cet organe de verrouillage comporte également deux parties en saillie 16a et 16b s'étendant de part et d'autre de la branche inférieure du U et s'engageant dans les encoches des ailes du corps 4 de la boucle de ceinture de sécurité, de manière à permettre un basculement de l'organe de verrouillage entre la position de déverrouillage du pène et la position de verrouillage à l'intérieur de la boucle.

Comme il est représenté sur la Fig. 6, un corps 4 qui se présente en section sous la forme générale d'un U, comporte un passage pour l'extrémité du pène, ce passage étant délimité par des rebords 23a et 23b formés dans les deux branches du U constituant ledit corps.

Ce corps 4 comporte dans sa partie centrale la lumière 20 présentant deux rebords de guidage 24a et 24b destinés à coopérer avec le coulisseau pour faciliter son coulissement dans le corps.

Le corps 4 comporte également deux ailes 18a et 18b formées de part et d'autre de ladite lumière 20 et dans lesquelles sont ménagées des encoches trapézoïdales 17a et 17b destinées à recevoir les parties en saillie 16a et 16b de l'organe de verrouillage. Un évidement 25 permet comme on l'a vu de fixer ce corps 4 à un moyen de retenue solidaire du véhicule pour la fixation de la boucle de ceinture de sécurité sur le véhicule.

Ainsi qu'il est représenté sur la Fig. 7, le coulisseau 12 comprend un téton de centrage 13 destiné à recevoir une extrémité du ressort 14. Ce coulisseau comporte également deux rainures de guidage 26a et 26b coopérant avec les rebords de guidage 24a et 24b du corps de façon à permettre son coulissement dans ledit corps. Le guidage du coulisseau est également facilité par la présence de patins latéraux de guidage 27a et 27b disposés de part et d'autre du coulisseau et venant prendre appui sur les rebords 24a et 24b de la lumière 20. Le coulisseau 12 comporte également la face d'appui 12a destinée à coopérer avec la face frontale du pène lors de son introduction ou de son éjection de la boucle. Des parties en saillie 12b s'étendent au-dessus de cette face d'appui du coulisseau pour guider l'extrémité du pène lors de son introduction ou de son éjection de la boucle.

## Revendications

1. Boucle, notamment de ceinture de sécurité pour véhicule automobile, destinée à fixer de façon amovible un brin de celle-ci à un point fixe de la carrosserie du véhicule, comprenant un ensemble de gâche et un pène (21) solidaire du brin à fixer, l'ensemble de gâche, comportant, logés dans un boitier (1), un corps (4) destiné à être fixé à un moyen de retenue solidaire du véhicule et qui délimite un passage et un plan de coulissement pour le pène, un organe de verrouillage (5) du pène, comportant une partie active (19) qui s'engage dans un évidement (22) du pène (21), en position de verrouillage de celui-ci, et articulé sur le corps (4) de façon à pouvoir basculer autour d'un axe (16) à peu près parallèle au plan de coulissement et perpendiculaire à la direction de déplacement du pène entre une position de verrouillage et une position de déverrouillage du pène, un coulisseau (12) monté dans ledit corps (4) de façon à pouvoir se déplacer suivant la direction de déplacement du pène (21) et qui coopère d'une part avec une face frontale du pène et d'autre part avec des moyens elastiques d'éjection du pène, des moyens sollicitant l'organe de verrouillage vers sa position de verrouillage du pène et des moyens de commande de déverrouillage (6) pour déplacer l'organe de verrouillage (5) vers sa position de deverrouillage du pène, caractérisée en ce que les moyens élastiques d'éjection du pène et les moyens sollicitant l'organe de verrouillage vers sa position de verrouillage du pène, sont constitués par un ressort (14) interposé entre le coulisseau (12) et l'organe de verrouillage (5).

2. Boucle selon la revendication 1, caractérisée en ce que ledit coulisseau (12) est monté déplaçable dans le corps (4) entre une position avant, dans laquelle une première surface de portée de l'organe de verrouillage est en appui contre le coulisseau (12), correspondant à la position de déverrouillage du pène et une position arrière, dans laquelle l'organe de verrouillage a oscillé par rapport audit corps, de sorte qu'une seconde surface de portée de l'organe de verrouillage est en appui contre le coulisseau correspondant à la position de verrouillage du pène.

3. Boucle selon la revendication 1 ou 2, caractérisée en ce qu'en position de verrouillage, la partie active (19) de l'organe de verrouillage (5) coopère avec un rebord de l'évidement (22) du pêne (21) et avec un bord d'arrêt du corps pour retenir le pène en position verrouillée dans la boucle.

4. Boucle selon la revendication 3, caractérisée en ce que ledit bord d'arrêt du corps est constitué par un rebord d'une lumière (20) ménagée dans le corps (4).

5. Boucle selon l'une quelconque des revendications précédentes, caractérisée en ce que l'organe de verrouillage est constitué par une lame métallique présentant à l'une de ses extrémités, ladite partie active (19) et à l'autre de ses extrémités, une partie repliée en forme de U.

6. Boucle selon la revendication 5, caractérisée en ce que l'axe d'articulation est constitué par deux parties en saillie (16a, 16b) s'étendant de part et d'autre de l'une des branches du U formé à l'une des extrémités de l'organe de verrouillage (5), ces parties en saillie s'engageant dans des encoches (17a, 17b) ménagées dans des ailes (18a, 18b) s'étendant sensiblement à angle droit au-dessous dudit corps (4).

7. Boucle selon la revendication 6, caractérisée en ce que lesdites ailes (18a, 18b) sont venues de matière avec le corps (4).

8. 8oucle selon la revendication 6 ou 7, caractérisée en ce que l'autre branche du U délimite une surface d'appui destinée à coopérer avec l'organe de commande de déverrouillage (6) pour déplacer l'organe de verrouillage (5) vers sa position de déverrouillage.

9. Boucle selon la revendication 8, caractérisée en ce que cette branche comporte également un téton (15) de réception d'une extrémité dudit ressort (14).

10. Boucle selon l'une quelconque des revendications 2 à 8, caractérisée en ce que ladite première surface de portée est constituée par ladite partie active (19) de l'organe de verrouillage (5) et en ce que ladite seconde surface de portée est constituée par une portion (19a) de la lame métallique constituant l'organe de verrouillage, disposée entre ladite partie active de celui-ci et les parties en saillie constituant l'axe d'articulation.

11. Boucle selon l'une quelconque des revendications précédentes, caractérisée en ce que la partie active de l'organe de verrouillage est constituée par une partie repliée sensiblement à 180° de la lame métallique.

12. Boucle selon la revendication 11, caractérisée en ce que les première et seconde surfaces de portée sont délimitées par un épaulement (5a) reliant ladite partie active (19) de l'organe de verrouillage (5) au reste de celui-ci.

13. Boucle selon l'une quelconque des revendications précédentes, caractérisée en ce que le coulisseau (12) comporte des rainures (26a, 26b) et des patins (27a, 27b) de guidage, destinés à coopérer avec des surfaces de guidage du corps (4).

14. Boucle selon la revendication 13, caractérisée en ce que lesdites surfaces de guidage sont constituées par des rebords (24a, 24b) de la lumière (20) ménagée dans ledit corps.

15. Boucle selon l'une quelconque des revendications précédentes, caractérisée en ce que ledit coulisseau (12) comporte des moyens de guidage du pène lors de son introduction ou de son éjection de la boucle.

16. Boucle selon la revendication 15, caractérisée en ce que les moyens de guidage sont constitués par des parties en saillie (12b) s'étendant au-dessus d'une face d'appui (12a) du coulisseau destinée à coopérer avec la face frontale du pène lors de son introduction ou de son éjection de la boucle.

## Patentansprüche

1. Schloß, insbesondere für Sicherheitsgurte von Fahrzeugen, das für die lösbare Festlegung eines Stückchens von ihm an einem Fixpunkt der Karosserie des Fahrzeugs bestimmt ist, mit einer Schließhakenanordnung und einem Riegel (21), der mit dem festzulegenden Stückchen verbunden ist, wobei die Schließhakenanordnung gelagert, in einem Gehäuse (1), einen Körper (4), der zur Festlegung an einer Rückhalteeinrichtung bestimmt ist, die mit dem Fahrzeug verbunden ist, und eine Durchtrittsöffnung und eine Gleitebene für den Riegel definiert, ein Verriegelungsorgan (5) des Riegels, der einen aktiven Abschnitt (19) aufweist, der in eine Ausnehmung (22) des Riegels (21) in dessen Verriegelungsstellung eingreift, und auf den Körper (4) derart geschwenkt wird, das er um eine Achse (16) ungefähr parallel zur Gleitebene und senkrecht zur Verschieberichtung des Riegels zwischen einer Verriegelungsposition und einer Entriegelungsposition des Riegels hin und her schwenkbar ist, ein Gleitstück oder ein Schlitten (12), der in den Körper (4) derart angeordnet ist, daß er sich gemäß der Verschieberichtung des Riegels (21) bewegen kann, und der einerseits mit einer Vorderseite des Riegels und andererseits mit elastischem Riegelauswurfmitteln zusammenwirkt, Mittel, die das Verriegelungsorgan in seine Verriegelungsstellung des Riegels fortführen und Entriegelungsbetätigungsmittel (6) aufweist, um das Verriegelungsorgan (5) in seine Entriegelungsstellung des Riegels zu bewegen, dadurch gekennzeichnet, daß die elastischen Riegelauswurfmittel und die Mittel des Drängens oder Fortführens des Verriegelungsorgans in seine Verriegelungsstellung des Riegels durch eine Feder (14) gebildet sind, die zwischen dem Schlitten (12) und dem Verriegelungsorgan (5) angeordnet sind.

2. Schloß nach Anspruch 1, dadurch gekennzeichnetet, daß der Schlitten (12) verschiebbar in dem Körper (4) zwischen einer vorderen Position, in der eine erste Tragfläche des Verriegelungsorgans in Anschlag ist gegen den Schlitten (12), welche der Entriegelungsstellung des Riegels entspricht, und einer hinteren Position verschiebbar ist, in der das Verriegelungsorgan bezüglich des Körpers gependelt hat, derart, daß eine zweite Tragfläche des Verriegelungsorgans in Anschlag gegen den Schlitten ist, entsprechend der Verriegelungsstellung des Riegels.

3. Schloß nach Anspruch 1 oder 2, dadurch gekennzeichnet, daß in der Verriegelungsstellung der aktive Abschnitt (19) des Verriegelungsorgans (5) mit einer Randleiste der Ausnehmung (22) des Riegels (21) und mit einem Endrand des Körpers zusammenwirkt, um den Riegel in Verriegelungsstellung im Schloß zu halten.

4. Schloß nach Anspruch 3, dadurch gekennzeichnet, daß der Endrand des Körpers durch eine Randleiste einer Öffnung (20) gebildet ist, die in dem Körper (4) ausgebildet ist.

5. Schloß nach einem der vorhergehenden Ansprüche, dadurch gekennzeichnet, daß das Verriegelungsorgan aus einer metallischen Zunge gebildet ist, die an einem ihrer Enden den aktiven Abschnitt (19) und am anderen ihrer Enden einen in U-Form gefalteten Abschnitt aufweist.

6. Schloß nach Anspruch 5, dadurch gekennzeichnet, daß die Drehachse aus zwei Vorsprungabschnitten (16a, 16b) gebildet ist, die sich einerseits und andererseits des einen der Schenkel des U erstrecken, gebildet an einem der Enden des Verriegelungsorgans (5), wobei die Vorsprungsabschnitte in Kerben (17a, 17b) eingreifen, die in den Flügeln (18a, 18b) ausgebildet sind, die sich im wesentlichen rechtwinklig unterhalb des Körpers (4) erstrecken.

7. Schloß nach Anspruch 6, dadurch gekennzeichnet, daß die Flügel (18a, 18b) aus dem Material des Körpers (4) gebildet sind.

8. Schloß nach Anspruch 6 oder 7, dadurch gekennzeichnet, daß der andere Schenkel des U eine Anschlagfläche begrenzt, die dazu bestimmt ist mit dem Entriegelungsbetätigungsorgan (6) zusammenzuwirken, um das Verregelungsorgan (5) in seine Entriegelungsstellung zu verschieben.

9. Schloß nach Anspruch 8, dadurch gekennzeichnet, daß dieser Schenkel ebenfalls einen Zapfen oder Vorsprung (15) zur Aufnahme eines Endes der Feder (14) aufweist.

10. Schloß nach einem der Ansprüche 2 bis 8, dadurch gekennzeichnet, daß die erste Tragfläche aus dem aktiven Abschnitt (19) des Verriegelungsorgans (5) gebildet ist, und daß die zweite Tragfläche aus einem Bereich (19a) der Metallzunge, die das Verriegelungsorgan bildet, gebildet ist, welcher zwischen dessen aktivem Abschnitt und den Vorsprungabschnitten angeordnet ist, die die Drehachse bilden.

11. Schloß nach einem der vorhergehenden Ansprüche, dadurch gekennzeichnet, daß der aktive Abschnitt des Verriegelungsorgans aus einem im wesentlichen um 180° umgebogenen Abschnitt der Metallzunge gebildet ist.

12. Schloß nach Anspruch 11, dadurch gekennzeichnet, daß die erste und zweite Tragfläche durch eine Schulter (5a) gebildet sind, die den aktiven Abschnitt (19) des Verriegelungsorgans (5) mit dessen Rest verbinden.

13. Schloß nach einem der vorhergehenden Ansprüche, dadurch gekennzeichnet, daß der Schlitten (12) Nuten (26a, 26b) und Führungskufen (27a, 27b) aufweist, die dazu bestimmt sind, mit den Führungsflächen des Körpers (4) zusammenzuwirken.

14. Schloß nach Anspruch 13, dadurch gekennzeichnet, daß die Führungsfläche aus Randleisten (24a, 24b) der Öffnung (20) gebildet ist, die in dem Körper ausgebildet sind.

15. Schloß nach einem der vorhergehenden Ansprüche, dadurch gekennzeichnet, daß der Schlitten (12) Führungsmittel des Riegels während dessen Einführung oder dessen Auswurf aus dem Schloß aufweist.

16. Schloß nach Anspruch 15, dadurch gekennzeichnet, daß die Führungsmittel durch Vorsprungabschnitte (12b) gebildet sind, die sich über einer Anschlagseite (12a) des Schlittens erstrecken, welche dazu bestimmt sind, mit der Vorderseite des Riegels während dessen Einführung in oder Auswerfen aus dem Schloß zusammenzuwirken.

## Claims

1. A buckle, more particularly for a motor vehicle safety belt, which is adapted to attach in a removable manner a length of the belt to a fixed point of the vehicle body, comprising a catch assembly and a bolt (21) unitary with the length to be attached, the catch assembly comprising, housed in a casing (1), a body (4) adapted to be attached to a means of restraint forming an integral part of the vehicle and bounding a passage and a sliding plane for the bolt, a member (5) for locking the bolt, comprising an operating portion (19) which engages in a recess (22) in the bolt (21) in the position in which the latter is locked, and which is articulated to the body (4) so that it can swing around a pivot (16) which is substantially parallel with the sliding plane and perpendicular to the direction of travel of the bolt, between a bolt locking position and a bolt unlocking position, a sliding block (12) mounted in said body (4) so as to be able to travel in the direction of travel of the bolt (21) and which cooperates on the one hand with a front face of the bolt and on the other with resilient means for ejecting the bolt, means urging the locking member towards its bolt locking position and unlocking control means (6) for moving the locking member (5) into its bolt unlocking position, characterized in that the resilient means for ejecting the bolt and the means urging the locking member into its bolt locking position are formed by a spring (14) interposed between the sliding block (12) and the locking member (5).

2. A buckle according to claim 1, characterized in that the slide (12) is mounted to be displaced in the body (4) between a forward position, in which a first bearing surface of the locking member bears against the sliding block (12), corresponding to the position in which the bolt is unlocked, and a rear position in which the locking member has oscillated in relation to said body, so that a second bearing surface of the locking member bears against the sliding block, corresponding to the position in which the bolt is locked.

3. A buckle according to claims 1 or 2, characterized in that in the locking position, the operative portion (19) of the locking member (5) cooperates with a side of the recess (22) in the bolt (21) and with a stop edge of the body to retain the bolt in the locked position in the buckle.

4. A buckle according to claim 3, characterized in that said stop edge of the body is formed by a side of a slot (20) in the body (4).

5. A buckle according to any of the preceding claims, characterized in that the locking member is formed by a metal blade having said operating portion (19) at one of its ends and a U-shaped folded portion at its other end.

6. A buckle according to claim 5, characterized in that the articulation pivot is formed by two projecting parts (16a, 16b) extending on either side of one of the arms of the U formed at one of the ends of the locking member (5), such projecting parts engaging in notches (17a, 17b) provided in wings (18a, 18b) extending substantially at right angles below said body (4).

7. A buckle according to claim 6, characterized in that said wings (18a, 18b) are made in one piece with the body (4).

8. A buckle according to claims 6 or 7, characterised in that the other arm of the U bounds a bearing surface adapted to cooperate with the unlocking control member (6) to move the locking member (5) into its unlocking position.

9. A buckle according to claim 8, characterized in that this arm also comprises a stud (15) for receiving one end of said spring (14).

10. A buckle according to any of claims 2 to 8, characterized in that said first bearing surface is formed by said operating portion (19) of the locking member (5) and the second bearing surface is formed by a portion (19a) of the metal blade forming the locking member disposed between said operating portion thereof and the projecting parts forming the articulation pivot.

11. A buckle according to any of the preceding claims, characterized in that the operating portion of the locking member is formed by a portion folded at substantially 180° to the metal blade.

12. A buckle according to claim 11, characterized in that the first and second bearing surfaces are bounded by a shoulder (5a) connecting said operating portion (19) of the locking member (5) to the remainder thereof.

13. A buckle according to any of the preceding claims, characterized in that the sliding block (12) is formed with grooves (26a, 26b) and skids (27a, 27b) adapted to cooperate with the guide surfaces of the body (4).

14. A buckle according to claim 13, characterized in that the guide surfaces are formed by sides (24a, 24b) of the slot (20) with which said body is formed.

15. A buckle according to any of the preceding claims, characterized in that the sliding block (12) comprises means for guiding the bolt when it is introduced into or ejected from the buckle.

16. A buckle according to claim 15, characterized in that the guide means are formed by projecting parts (12b) extending above one bearing face (12a) of the sliding block which is adapted to cooperate with the front face of the bolt when it is introduced into or ejected from the buckle.
